# EUROPÄISCHE PATENTSCHRIFT

(11) **EP 2 132 001 B1**
(45) Veröffentlichungstag und Bekanntmachung des Hinweises auf die Patenterteilung: **01.10.2014**
(21) Anmeldenummer: 08717057.7
(22) Anmeldetag: 22.02.2008
(51) Int. Cl.: B24C 1/08, B24C 3/02, B05D 3/00, B27N 7/00, B23B 21/00, B44C 1/22

(54) **VERFAHREN ZUM SCHLEIFEN UND POLIEREN VON HOLZWERKSTOFFEN**
METHOD FOR GRINDING AND POLISHING WOODEN MATERIALS
PROCÉDÉ DE MEULAGE ET DE POLISSAGE DE MATÉRIAUX DÉRIVÉS DU BOIS

(30) Priorität: 23.02.2007 DE 102007009020; 02.04.2007 DE 102007015910
(43) Veröffentlichungstag der Anmeldung: 16.12.2009
(73) Patentinhaber: TGC Technologie- Beteiligungsgesellschaft mbH, 91126 Rednitzhembach (DE)
(72) Erfinder: ULLERICH, Karl-Heinz, 91126 Rednitzhembach (DE); BRENDEL, Gerhard, 91275 Auerbach (DE)
(74) Vertreter: Lang, Christian
(86) Internationale Anmeldenummer: PCT/EP2008/052196
(87) Internationale Veröffentlichungsnummer: WO 2008/102010

(56) Entgegenhaltungen:
- WO-A-01/48333
- WO-A-97/31752
- WO-A1-2006/097133
- DE-A1- 4 134 182
- US-B1- 6 419 566
- US-B1- 6 584 820

## Beschreibung

### HINTERGRUND DER ERFINDUNG

### GEBIET DER ERFINDUNG

Die vorliegende Erfindung betrifft ein Verfahren zur Bearbeitung von Bauteilen aus Holz-werkstoffen nach dem Oberbegriff des Anspruchs 1.

### STAND DER TECHNIK

Holzwerkstoffe finden vielfältige Anwendungsmöglichkeiten, insbesondere beispielsweise in der Möbelindustrie. Die dort eingesetzten Holzwerkstoffe werden üblicherweise beschichtet oder lackiert, wobei der Begriff Beschichtung hier als Oberbegriff Verwendung findet, welcher das Lackieren, aber auch Pulverbeschichtung und dgl. mit einschließt. Durch das Lackieren oder Beschichten sollen die Holzwerkstoffe eine ästhetisch ansprechende Oberfläche erhalten.

Hierbei sind in den letzen Jahren die Anforderungen immer stärker gestiegen, da die Gestaltung der Möbel beispielsweise durch hochglänzende Oberflächen sehr viel höhere Anforderungen an die Beschichtung oder Lackierung stellt. Entsprechend sind die Verfahren zur Herstellung derartiger Möbel sehr aufwändig, da vielfältige einzelne Verfahrensschritte, wie Schleifen der Holzoberfläche, Zwischenschleifen von bereits teilweise lackierten oder beschichteten Flächen und Endpolieren der fertig beschichteten oder lackierten Flächen erforderlich sind. Darüber hinaus sind unter Umständen mehrere Beschichtungs- oder Lackschichten erforderlich, so dass sich insgesamt ein sehr aufwändiger Bearbeitungsprozess ergibt.

Dies gilt auch für die in letzter Zeit sehr häufig eingesetzten Holzfaserwerkstoffe, wie Medium Density Fibre-Platten (MDF-Platten), die ebenfalls einer entsprechenden Vorbehandlung unterzogen werden müssen, um beispielsweise vor dem Beschichten oder Lackieren aus der Oberflächen hervorstehende Fasern zu entfernen.

Nach dem derzeitigen Stand der Technik wird dies üblicherweise durch entsprechende Schleifvorgänge durchgeführt, bei denen Schleifmittel, wie beispielsweise Korund oder ähnlich abrasive Elemente auf einem Träger, wie beispielsweise einem Schleifpapier oder einer Schleifscheibe, angeordnet sind, um mittels dem Träger in rotierender Bewegung oder anderen beliebigen Bewegungsformen über die Oberfläche bewegt zu werden. Durch den mittels der Träger ausgeübten Anpressdruck verursachen die abrasiven Mittel einen Materialabtrag auf der Oberfläche des zu behandelnden Bauteils. Mit Schleifmittel einer geeigneten Korngröße führt dies dazu, dass eine feine, glatte und ebene Oberfläche erzeugt werden kann.

In ähnlicher Weise werden lackierte bzw. beschichtete Oberflächen mit entsprechenden Poliermitteln bearbeitet, bei denen die Poliermittel wiederum abrasive Teilchen oder Pulver aufweisen, die in einem Hilfsmittel, wie einer Flüssigkeit oder einem pastösen Mittel aufgenommen sind, und mittels flexibler Träger, wie Stoff-, Filzscheiben oder dgl. über die Oberfläche bewegt werden, so dass ebenfalls wiederum ein entsprechender Materialabtrag durch die abrasiven Mittel erzielt werden kann.

Derartige Verfahren sind insbesondere deshalb sehr aufwändig, weil für die Schleif- bzw. Polierschritte das entsprechende zu bearbeitende Bauteil definiert in Bezug auf die Schleif-bzw. Poliervorrichtung angeordnet werden muss, was meist eine aufwändige Handhabung des entsprechenden Bauteils mit sich bringt, da ein Halterwechsel im Vergleich zu der Beschichtungs- oder Lackierbearbeitung erforderlich ist. Das Bauteil muss üblicherweise aus einer für die Beschichtung oder Lackierung verwendeten Halterung ausgebaut und in einer für die Schleif- oder Poliervorgänge geeignete Halterung eingebaut und nach dem Schleifen bzw. Polieren entsprechend wieder ausgebaut und in eine andere Halterung eingebaut werden, was zu einer sehr aufwändigen Handhabung führt. Folglich sind auch kaum kontinuierliche Bearbeitungsvorgänge, die Beschichtungs- und Lackiervorgänge sowie Schleif- und Poliervorgänge einschließen, z.B. in einer so genannten in-line-Anlage, möglich.

Dokument WO 2006-097133 beschreibt ein Verfahren zur Bearbeitung von Bauteilen u.a. von Holzsstrukturen nach dem Oberbegriff des Anspruchs 1.

### OFFENBARUNG DER ERFINDUNG

### AUFGABE DER ERFINDUNG

Es ist deshalb Aufgabe der vorliegenden Erfindung ein Verfahren bereitzustellen, mit dem in einfacher Weise Schleif- und/oder Polierschritte bei der Bearbeitung von Oberflächen von

Bauteilen aus Holzwerkstoffen und vorzugsweise MDF-Werkstoffen ermöglicht werden. Das entsprechende Verfahren soll einfach durchführbar bzw. aufgebaut sein und gute Ergebnisse hinsichtlich der Oberflächengüte liefern.

### TECHNISCHE LÖSUNG

Diese Aufgabe wird gelöst durch ein Verfahren mit den Merkmalen des Anspruchs 1. Vorteilhafte Ausgestaltungen sind Gegenstand der abhängigen Ansprüche.

Die Erfinder haben erkannt, dass das oben genannte Problem dadurch gelöst werden kann, dass anstelle der bisher bekannten Schleif- und Polierverfahren bei denen mittels Schleifscheiben oder Polierplatten ein definierter Kontakt der abrasiven Mittel mit der zu bearbeitenden Oberfläche eingestellt wird, ein Strahlverfahren angewandt werden kann, wobei die einzustrahlenden Strahlmittel unter einem flachen Winkel auf die zu bearbeitende Oberfläche auftreffen. Durch diese Strahlanwendung werden in gleicher Weise wie bei den bekannten mechanischen Polier- und Schleifverfahren die Spitzen der Oberfläche abgetragen und es kommt somit zu einer Einebnung und Glättung. Insbesondere bei Holzwerkstoffen werden hervorstehende Fasern durch die auftreffenden Strahlmittel abgebrochen, so dass keine störenden Erhebungen mehr vorhanden sind.

Aufgrund dieses Verfahrens ist es nicht mehr erforderlich das zu bearbeitende Werkstück bzw. Bauteil definiert zu den Auflageflächen der Polier- oder Schleifvorrichtungen anzuordnen und somit sind kurze Prozesszeiten aufgrund eingesparter Einspannungsvorgänge gewährleistet. Insbesondere im Zusammenhang mit Pulverbeschichtungsverfahren, aber auch anderen Lackierverfahren, bei denen das zu bearbeitenden Werkstück in einer Aufnahme an den Beschichtungs- oder Lackiervorrichtungen vorbei bewegt wird, um kontinuierlich beschichtet oder lackiert zu werden, sind keine aufwändigen Umspannarbeiten bezüglich des Bauteils notwendig. Insbesondere bei Verfahren bei denen auch die Trocknungs- und/oder Aushärteschritte kontinuierlich ablaufen und das entsprechende Bauteil in den gleichen Aufnahmen oder Halterungen aufgenommen ist, wie bei den Beschichtungs- und/oder Lackier-verfahren, ist ein erheblicher Gewinn an Prozesseffektivität gewährleistet. So kann das erfindungsgemäße Verfahren vor allem vorteilhaft im Zusammenhang mit Verfahren eingesetzt werden, bei denen Bauteile in einer einzigen Halterung oder Aufnahme gehalten sind, in der sie sowohl beschichtet als auch getrocknet und nunmehr auch vorbereitet, also geschliffen, oder nachbereitet, d.h. poliert werden können. Auch jegliche Zwischenschritte sind aufgrund der vorliegenden Erfindung in einfacher Weise realisierbar. Somit muss bei dem erfindungsgemäßen Verfahren bei der Beschichtung oder Lackierung von beispielsweise MDF-Platten oder sonstigen Holzwerkstoffen das entsprechende Bauteil nur zu Beginn in einer Aufnahme oder Halterung angeordnet werden und kann dann bis zur Endpolitur in dieser Aufnahme bzw. Halterung verbleiben und sämtliche Bearbeitungsschritte, wie Grundieren mit einem Primer, Schleifen, Beschichten bzw. Lackieren in verschiedenen Beschichtungsschritten mit Zwischenschleifen und dgl. sowie Endpolieren durchlaufen. Dies führt zu einer sehr effektiven und effizienten Arbeitsweise.

Bei dem erfindungsgemäßen Verfahren, das als Strahlschleifen oder -polieren bezeichnet werden kann, bzw. einer entsprechenden Vorrichtung wird der Strahlmittelstrahl mit einem Auftreffwinkel α zwischen zu behandelnder Oberfläche und der Hauptstrahlrichtung von höchstens 20° und besonders bevorzugt höchstens 10° auf die Oberfläche gerichtet. Vor allem Winkel im Bereich zwischen 10° und 20° und besonders zwischen 10° und 15° haben sich als sehr vorteilhaft erwiesen. Da ein entsprechender Strahl aus einer Strahldüse oder dgl. üblicherweise divergiert ist der Winkel im Bezug zur Hauptstrahlrichtung zu sehen, die eine Mittellinie des Gesamtstrahls darstellt.

Bei einer Behandlung eines Bauteils, wie beispielsweise einer Holzfaserplatte oder MDF-Platte, ist es vorteilhaft, wenn beispielsweise sämtliche Flächen in annähernd gleicher Güte behandelt werden sollen, den Strahlmittelstrahl so auf die zu bearbeitende Oberfläche zu richten, dass an die Oberfläche angrenzende Flächen nicht durch die Strahlmittel getroffen werden oder nicht mit einem größeren Auftreffwinkel auf die benachbarten Flächen auftreffen, als demjenigen Auftreffwinkel, den der Hauptstrahl mit der zu bearbeitenden Oberfläche einnimmt. Dadurch wird gewährleistet, dass die benachbarten Oberflächen durch die Strahlmittel nicht beschädigt oder abgetragen werden, was passieren könnte, wenn die Strahlmittel mit einem zu großen Auftreffwinkel auf die benachbarten Oberflächen auftreffen. In bestimmten Fällen kann dies jedoch gerade gewünscht sein, wenn beispielsweise an schmalen Stirnseiten oder entsprechenden Kanten eine Materialverdichtung bewirkt werden soll. In diesem Fall kann der Strahlmittelstrahl ohne Weiteres über die Ränder bzw. Kanten geführt werden.

Daraus ergibt sich jedoch, dass in bestimmten Fällen die zu bearbeitende Oberfläche mit gewissen Strahlmittelstrahlen nicht komplett bearbeitet werden kann, da im Randbereich der zu bearbeitenden Oberfläche, also beispielsweise in einem Bereich, in dem an einer Kante eine benachbarte Oberfläche angeordnet ist, die auf den Strahlmittelstrahl zuweist, also eine Oberflächennormale aufweist, die zumindest einem Anteil der Strahlmittelrichtung vektoriell gesehen entgegengerichtet ist. Dies bringt die Gefahr mit sich, dass diese benachbarte Oberfläche durch den Strahlmittelstrahl beschädigt oder unerwünscht bearbeitet werden könnte.

Erfindungsgemäß ist daher ein zweiter Strahlmittelstrahl vorgesehen, der eine entgegengesetzte Hauptstrahlrichtung aufweist, aber betragsmäßig mit dem gleichen oder einem ähnlichen Auftreffwinkel auf die zu bearbeitende Oberfläche auftrifft. Dieser Strahl trifft dann zwangsweise in dem Bereich, in dem die benachbarte Oberfläche mit der zu bearbeitenden Oberfläche beispielsweise im Bereich einer Kante zusammenstößt, nicht auf die benachbarte Oberfläche auf, da die benachbarte Oberfläche im Strahlschatten liegt. Entsprechend kann dieser zweite Strahlmittelstrahl mit entgegengesetzter Strahlrichtung in den Bereichen, in denen der erste Strahlmittelstrahl nicht bis an den Rand der zu bearbeitenden Oberfläche eingesetzt werden kann, über den Rand hinweg bearbeiten, so dass eine vollflächige Bearbeitung der zu bearbeitenden Oberfläche ermöglicht wird. Entsprechend ist es vorteilhaft, mehrere Paare von Strahlmittelstrahlen mit entgegengesetzten Einstrahlrichtungen vorzusehen.

Bei einem quaderförmigen oder quaderähnlichen Bauteil können so für jede zu bearbeitende Oberfläche mindestens zwei Strahlmittelstrahlen vorgesehen sein, die beispielsweise parallel zu einer Längskante ausgerichtet werden. Bzgl. der Längskante bestehen im Randbereich keine Probleme mit benachbarten Flächen, so dass hier eine Bearbeitung der zu bearbeitenden Oberfläche bis zur Kante, also bis über den Rand hinaus, vorgenommen werden kann.

Bei den quer zur Strahlrichtung verlaufenden Kanten der zu bearbeitenden Oberfläche kommt es darauf an, ob die an die Kante angrenzende benachbarte Fläche in Richtung oder in der Nähe der Strahlmittelquelle angeordnet ist oder abgewandt davon. Die abgewandte benachbarte Fläche ist im abgeschatteten Bereich des Strahlmittelstrahls, so dass auch hier eine Bearbeitung bis zur Kante erfolgen kann. Bzgl. der der Strahlmittelquelle zugewandten Kante kann ein Sicherheitsabstand eingehalten werden, so dass die Bearbeitung der zu bearbeitenden Oberfläche erst in einem beabstandeten Bereich erfolgt.

Durch einen zweiten Strahlmittelstrahl, der entgegengesetzt dem ersten Strahlmittelstrahl angeordnet ist, kann der Randbereich im Bereich der vom ersten Strahlmittelstrahl nicht zu bearbeitenden Kante bearbeitet werden, so dass auch hier die gesamte zu bearbeitende Oberfläche abgedeckt werden kann.

Bei beliebig geformten Oberflächen können diese Prinzipien entsprechend übertragen werden, wobei darauf zu achten ist, wie die entsprechenden Kanten oder Flächenübergänge sowie die entsprechenden benachbarten Flächen zueinander ausgerichtet sind. Entsprechend kann es hier erforderlich sein, eine Vielzahl von Strahlmittelstrahlen einzusetzen.

Als Strahlmittel können Körner oder Kügelchen oder sonstige Partikel aus jedem geeigneten Material, insbesondere organischen und anorganischen Stoffen, wie Naturprodukte, insbesondere Nussschalen, vorzugsweise Wallnussschalen, Glas, Kunststoff, Metall, insbesondere Metalllegierungen, vorzugsweise Stahl oder Aluminium, Sand, Kies, Keramik, Oxide, Nitride, Karbide, Diamant oder diamantähnliche Wirkstoffe, Quarz, Korund, Silizium, Karbid, Bornitrid, Trockeneis, Schiefer, Schlämmkreide, Zinnasche, Ceroxid oder Kombinationen davon eingesetzt werden. Insbesondere bieten sich alle abrasiven Mittel an, die auch als Schleifmittel oder Poliermittel Verwendung finden. Insbesondere können die Partikelkörner oder Kügelchen unterschiedlichste Größen aufweisen, wobei nicht nur eine Korngrößenverteilung innerhalb des eingesetzten Strahlmittels vorliegen kann, sondern es können grundsätzlich Strahlmittel mit unterschiedlichen durchschnittlichen Korngrößen Verwendung finden. Hierbei spielt selbstverständlich der entsprechende Einsatzzweck eine Rolle. Bei Schleifeinsätzen werden üblicherweise Strahlmittel mit größeren durchschnittlichen Partikeln oder Korngrößen verwendet, während bei Poliereinsätzen Pulver oder Granulate mit einer kleineren durchschnittlichen Korngröße Verwendung finden.

Der Strahlmittelstrahl kann durch unterschiedlichste Technologien erzeugt werden, insbesondere durch Schleuderrad-, Druckluft-, Strahlturbinen und/oder Injektorstrahlanlagen. Entsprechend kann der Strahl Pressluft und/oder andere Gase und/oder Flüssigkeiten, wie insbesondere Wasser oder andere pastöse Stoffe zusätzlich zu den abrasiven Mitteln umfassen. Beispielsweise kann bei Pressluftstrahlanordnungen eine Strahldüse in Art einer Venturidüse oder eines Venturi-Injektors vergleichbar einer Wasserstrahlpumpe Verwendung finden, bei der durch das Ausströmen von Press- oder Druckluft durch eine Düse seitlich zugeführte abrasive Mittel in dem Pressluftstrom mitgerissen werden. Statt Press- oder Druckluft können hierbei auch andere Gase oder Flüssigkeiten, wie beispielsweise Wasser eingesetzt werden. Es kann auch vorteilhaft sein, wenn beispielsweise bei plattenförmigen Bauteilen der Strahl derart über die Ränder der zu bearbeitenden Oberfläche hinaus bewegt werden kann bzw. entsprechend umgekehrt das Bauteil, so dass beispielsweise Stirnseiten einer Platte, bei denen es sich üblicherweise um eine Schnittseite handelt, durch unter größerem Winkel auftreffende Strahlmittel zusätzlich verdichtet werden. Dies führt zu einem guten Kantenschutz. Auch hier sind Kombinationen aus einer Verdichtung, insbesondere zu Beginn der Bearbeitung durchgeführten Verdichtung, mit großen Auftreffwinkeln (größer als die angegebenen flachen Schleif- oder Polierwinkel), und einer anschließenden Schleif- und/oder Polierbearbeitung mit flachen Auftreffwinkeln möglich.

### KURZBESCHREIBUNG DER FIGUREN

Weiter Vorteile, Kennzeichen und Merkmale der vorliegenden Erfindung werden bei der nachfolgenden detaillierten Beschreibung von Ausführungsbeispielen anhand der beigefügten Zeichnungen deutlich. Die Zeichnungen zeigen hierbei in rein schematischer Weise in
- Fig. 1: eine Seitenansicht eines ersten Ausführungsbeispiels einer Vorrichtung zur Durchführung des erfindungsgemäßen Verfahrens;
- Fig. 2: eine Seitenansicht eines zweiten Ausführungsbeispiels einer Vorrichtung zur Durchführung des erfindungsgemäßen Verfahrens;
- Fig. 3: eine Draufsicht auf eine Vorrichtung gemäß den Figuren 1 oder 2;
- Fig. 4: in den Teilbildern a) bis c) eine Darstellung von Strahlmitteln;
- Fig. 5: in den Teilbildern a) und b) eine seitliche Darstellung einer zu bearbeitenden Oberfläche vor der Bearbeitung a) und nach der Bearbeitung b);
- Fig. 6: in den Teilbildern a) und b) eine seitliche Darstellung einer zu bearbeitenden Oberfläche a) und der bearbeiteten Oberfläche b).
- Fig. 7: eine schematische Darstellung einer erfindungsgemäßen Behandlungssequenz in einer Draufsicht;
- Fig. 8: eine Ansicht der in der Figur 7 dargestellten Vorrichtung senkrecht zur Transportrichtung; und
- Fig. 9: eine Anordnung von Anlagenkomponenten gemäß der vorliegenden Erfindung; und in
- Fig. 10: eine Darstellung der Bearbeitung von Quaderflächen.

Die Figur 1 zeigt in einer rein schematischen Seitenansicht ein zu bearbeitendes Bauteil, z.B. eine MDF-Platte 1, welche in einer Halterung, z.B. Spanneinrichtung 2 aufgenommen und festgehalten ist. Vorzugsweise kann die Halterung 2 eine hängende Aufnahme einer MDF-Platte 1 ermöglichen, so dass die MDF-Platte 1 an einem Schienensystem durch eine Anlage bewegt werden kann. Alternativ kann die MDF-Platte an Haken aufgehängt werden.

Im Bezug zur Halteeinrichtung 2 sind mehrere Strahldüsen 3 angeordnet, die unter einem flachen Winkel a einen Strahl 9, der Strahlmittel umfasst, auf die Oberfläche des Bauteils 1 einstrahlen.

Bei der Darstellung der Figur 1 sind zwei gegenüberliegende Strahldüsen 3 gezeigt, die den Strahl 9 jeweils aufeinander zugerichtet auf das Bauteil 1 richten. Diese Düsen 3 können zeitlich abwechselnd Strahlen 9 mit entgegengesetzter Strahlrichtung auf das Bauteil richten, so dass überstehende Holzfasern hin und her bewegt werden, so dass sie abbrechen. Alternativ oder zusätzlich können auch mehrere Strahldüsen nebeneinander mit parallel oder zumindest gleich gerichteten Strahlen 9 vorgesehen sein, wie dies beispielsweise in Figur 3 in einer Draufsicht zu sehen ist. Insgesamt können um das Bauteil 1 herum insbesondere äquidistant mehrere Strahlanordnungen 3 vorgesehen sein.

Die Strahldüsen 3 sind beweglich angeordnet, so dass zumindest eine Art von Bewegung möglich ist. Vorzugsweise sind die Strahldüsen in verschiedene Richtungen oder um verschiedene Drehachsen beweglich, so dass ein variabler Einsatz des Strahls 9 bzgl. der Oberfläche des Bauteils möglich ist. Wie mit den Doppelpfeilen in den Figuren 1 und 3 angedeutet, können die Strahldüsen 3 zunächst um eine Drehachse parallel zur zu bearbeitenden Oberfläche des Bauteils 1 veschwenkbar sein, so dass der Strahl- oder Auftreffwinkel α in einem bestimmten Bereich, vorzugsweise 5° bis 20° variabel einstellbar ist. Zusätzlich können die Strahldüsen 3 in Bezug auf das Bauteil 1 bewegt werden und zwar einerseits parallel zu den Rändern des Bauteils 1 oder senkrecht hierzu. Ferner kann eine Verschwenkung oder Rotation um eine Drehachse senkrecht zur zu bearbeitenden Oberfläche erfolgen, so dass der Einstrahlwinkel β, wie in Fig. 3 zu sehen, veränderbar ist. Insbesondere ist eine Bewegung der Strahldüsen 3 derart möglich, dass der Strahl über die gesamte zu bearbeitende Oberfläche bewegt werden kann. Alternativ ist es auch möglich fest angeordnete Strahldüsen 3 vorzusehen, jedoch die Halterung 2 des Bauteils 1 bzw. das Bauteil 1 an sich beweglich zu gestalten, so dass das Bauteil 1 unter den Strahldüsen 3 hindurch oder an diesen vorbei bewegt wird. Hierbei ist es insbesondere vorteilhaft, wenn der Strahl 9 bzw. das Bauteil 1 so bewegt werden können, dass der Strahl 9 nicht nur die gesamte Oberfläche des Bauteils 1 trifft, sondern auch angrenzende Stirnseiten 19, da hier durch den auftreffenden Strahl gleichzeitig eine Verdichtung des Oberflächenmaterials stattfindet, welche bei geschnittenen Platten an den Schnittseiten besonders vorteilhaft ist.

Bei den Strahldüsen 3 des Ausführungsbeispieles der Fig. 1 handelt es sich um Pressluft- oder Druckluftdüsen 3, bei denen in einer Drucklufterzeugniseinrichtung 8 erzeugte Druckluft, die über eine Zuführleitung 7 an die Düsenanordnung 3 herangeführt wird, über die Düse 3 ausgegeben wird. Da die Strahldüse 3 im Bereich vor dem Düsenaustritt eine seitliche Zuführung 4 vorgesehen hat, werden Strahlmittel, aus dem Strahlmittelbehälter 5, welche über eine Zuführleitung 6 an die seitliche Zuführung 4 herangeführt werden, in dem Druckluftstrahl mitgerissen und mit der Druckluft bzw. der Pressluft im Strahl 9 auf die Oberfläche des Bauteils 1 geleitet. Durch die Druckluft, die mit einem Druck von bis zu 10 bar, üblicherweise 2 bis 5 bar auf die Düse aufgegeben wird, werden Strahlgeschwindigkeiten von ca. 10 m/s eingestellt. In Abhängigkeit vom gewählten Strahlmittel sind auch Geschwindigkeiten bis zu 90 m/s denkbar.

Die mit dieser Geschwindigkeit auf die Oberfläche des Bauteils 1 auftreffenden Strahlmittel führen dazu, dass bei einem Bauteil 1 aus Holzwerkstoffen, insbesondere MDF-Platten aus der Oberfläche überstehende Holzfasern abgebrochen werden, so dass sich eine glatte, geschliffene Oberfläche ergibt. Im Falle einer bereits beschichteten bzw. lackierten Oberfläche führt das Strahlen unter flachem Winkel dazu, dass Unebenheiten, wie Spitzen und dgl. ebenfalls abgebrochen und eingeebnet werden, so dass auch hier eine entsprechende glatte Oberfläche mit wenigen Unebenheiten und Rauhigkeiten erzeugt wird. Je nach Einsatzzweck ist selbstverständlich, dass die entsprechenden Strahlmittel unterschiedlich ausgebildet sein können. Für eine gröbere Bearbeitung mit rauheren und unebenerer Oberflächen werden Strahlmittel mit größerem Korndurchmesser eingesetzt als bei Poliervorgängen, bei denen entsprechend feine Strahlmittel Verwendung finden.

Die Figur 2 zeigt eine rein schematische Seitendarstellung einer zweiten Ausführungsform einer entsprechenden Vorrichtung zur Behandlung von Bauteilen, insbesondere Holzbauteilen unter flachem Auftreffwinkel. Die Ausführungsform der Figur 2 unterscheidet sich von derjenigen der Figur 1 dadurch, dass eine andere Strahlanordnung Verwendung findet, während die Halteeinrichtung für das Bauteil 1 identisch ist und somit ein identisches Bezugszeichen aufweist wie diejenige des Ausführungsbeispiels der Figur 1.

Die Strahlanordnung 12 der Figur 2 ist eine Schleuderradturbine, die eine seitliche Ansaugung 10 aufweist, über die über eine Zuführleitung 11 aus einem Strahlmittelreservoir 13 Strahlmittel angesaugt werden, welche dann über das Schleuderrad 12 senkrecht zur Ansaugrichtung abgegeben werden. Hier kann auf eine zusätzliche Anordnung zur Erzeugung eine Trägermittels, wie Pressluft bei der Ausführungsform der Fig. 1 verzichtet werden, da durch das Schleuderrad 12 das Strahlmittel ohne zusätzlichen Hilfsstoff auf die Oberfläche des Bauteils 1 aufgebracht werden kann. Allerdings ist es natürlich selbstverständlich, dass in dem Strahlmittelreservoir 13 ein Gemisch aus einem Strahlmittel mit einem Hilfsstoff, wie beispielsweise einer Flüssigkeit oder einem pastösen Trägermittel vorgesehen sein kann.

Die Figur 3 zeigt in einer Draufsicht die Anordnung der Strahlanordnungen 3 bzw. 12 um das zu bearbeitende Bauteil 1.

Gemäß der Ausführungsform, wie sie in der Figur 3 dargestellt ist, sind an zwei benachbarten Seiten einer MDF-Platte 1, die senkrecht zueinander angeordnet sind, jeweils zwei Strahlanordnungen 3 bzw. 12 vorgesehen, die in unterschiedlichen Einstrahlwinkeln ß die Oberflächen des Bauteils 1 bestrahlen können. Der Einstrahlwinkel ß ist hierbei beispielsweise als Winkel der Hauptstrahlrichtung des Strahls 9 zur Seitennormale definiert. Der Einstrahlwinkel ß kann beispielsweise in einem Bereich von -45° bis + 45° variiert werden. Zudem ist natürlich auch hier die Möglichkeit gegeben die Strahlanordnungen 3,12 längs den entsprechenden Seiten gemäß dem gezeigten Doppelpfeil hin und her zu bewegen sowie senkrecht zu der jeweiligen Seite, an der sie angeordnet sind, so dass insgesamt eine komplette Bestrahlung der Oberfläche des Bauteils 1 möglich ist.

In Figur 4 sind in den Teilbildern a) bis c) mögliche Formen von Strahlmitteln dargstellt. Neben beliebig geformten Körnern, welche im Teilbild a) dargestellt sind, sind üblicherweise Kugelformen (Teilbild b)) im Einsatz. Die Körner zeichnen sich durch spitze, kantige Oberflächen aus, während die Kugelformen eine glatte runde Oberfläche besitzen.

In Kornform liegen üblicherweise Strahlmittel aus Metall, z.B. Metallspäne, Drahtabschnitte und dgl. sowie Oxide, Karbide, Nitride, Korund, Keramiken und dgl. vor. Kugelformen sind üblicherweise bei Glas, Kunststoff und ähnlichem zu finden, obwohl selbstverständlich jedes geeignete Material in der einen oder andern Form vorliegen kann.

Darüber hinaus sind auch Strahlmittel einsetzbar, bei denen z.B. kleine Stoff- oder Filzteile, also flexible Elemente mit entsprechenden abrasiven Komponenten, z.B. Körnern oder Kügelchen benetzt sind. Dies ist beispielsweise möglich, wenn entsprechende Stoff- oder Filzteilchen mit Suspensionen aus abrasiven Elementen und entsprechend flüssigen oder pastösen Hilfsstoffen getränkt sind.

Die Figuren 5 und 6 zeigen in den Teilbildern die Wirkung des erfindungsgemäßen Verfahrens einerseits für Holzoberflächen (Fig. 5) sowie beschichtete bzw. lackierte Oberflächen (Fig. 6).

Bei den Holzoberflächen ist es üblicherweise so, dass Holzfasern aus der Oberfläche hervorstehen. Dies ist durch die gezeigten Holzfasern 14 auf dem Bauteil 1 in Teilbild a) der Figur 5 schematisch dargestellt. Nach dem Bestrahlen unter einem flachen Winkel sind die Holzfasern 14 abgebrochen, so dass nur noch Holzfaserstümpfe 15 an der Oberfläche des Bauteils 1 vorliegen, die jedoch die glatte und ebene Oberfläche nicht mehr beeinträchtigen.

In ähnlicher Weise wird beispielsweise bei beschichteten oder lackierten Oberflächen eine auf dem Bauteil 1 vorhandene Lackschicht 16 mit Spitzen 17, wie sie im Teilbild a) der Figur 6 zu sehen ist, durch die Strahlbehandlung unter flachem Auftreffwinkel so verändert, dass die Berge 18 der Beschichtungsschicht 16 auf dem Bauteil 1 eingeebnet sind (siehe Teilbild b) der Figur 6).

In der Figur 7 ist schematisch eine weitere Behandlungseinrichtung 100 zum Schleifen und/oder Polieren eines Bauteils 200 dargestellt.

Das Bauteil 200 wird entlang einer Transportstrecke T in einer Transportrichtung, die durch einen Pfeil angedeutet ist, transportiert. Dabei werden die unterschiedlichen Oberflächen des Bauteils 200, das beispielsweise als flächiges Element mit Kanten ausgebildet ist, zum Teil nacheinander, zum Teil zeitgleich behandelt.

In einer ersten Station 103 wird die vordere Stirnseite an der Vorderkante des Bauteils mit dem Strahl S aus einer Strahlturbine bzw. Druckstrahldüse 104, welche ein Strahlmittel in einem Winkel α zwischen 10 ° und 20 ° auf die Oberfläche aufbringt, behandelt. In gleicher Weise wird die hintere Stirnseite an der hinteren Kante des Bauteils 200 mit einem Strahl S einer weiteren Strahlturbine bzw. Druckstrahldüse 5 behandelt, wobei das Strahlmittel ebenfalls mit einem Winkel α zwischen 10 ° und 20 ° auf die hintere Oberfläche auftrifft. Zur Vermeidung einer Bestrahlung der Hauptfläche H werden die Strahlen S der Strahlanordnungen 104 und 105 nur auf den Bereich gerichtet, der auf der von der durch die Transportrichtung vorgegebenen Linie bezüglich der Strahlanordnungen abgewandten Seite liegt. Entsprechend können spiegelsymmetrisch zur Transportlinie weitere Strahlanordnungen vorgesehen sein (nicht gezeigt).

Wie in der Figur 8 dargestellt, werden im gleichen oder in einem darauf folgenden Schritt auch die Oberkante und die Unterkante des Bauteils 2 mit Strahlmittelstrahlen behandelt, die von Strahlturbinen oder Druckstrahldüsen 106 und 107 bzw. 106' und 107' erzeugt werden. Hier sind auch die vorher angesprochenen spiegelsymmetrisch angeordneten Strahlanordnungen 106' und 107' gezeigt, die Strahlen erzeugen, die entgegen gesetzte Strahlrichtungen zu denjenigen der Strahlanordnungen 106 und 107 aufweisen, aber betragsmäßig mit dem gleichen Winkel α auftreffen. Der bearbeitete Bereich liegt hierbei auf der Seite der Strahlanordnungen 106 und 107 bezogen auf die Haupttransportebene T'. Entsprechend trifft Strahlgut in einem Winkel α zwischen 10 ° und 20 ° auf die jeweilige zu behandelnde Oberfläche des Bauteils 200 auf.

Die Figur 8 zeigt, dass das Bauteil 200 im Wesentlichen als flächige Platte ausgebildet ist. Sie bewegt sich entlang der Transportrichtung T und definiert dabei eine durch ihre zentrale Achse bestimmte Haupttransportebene T'. Die Haupttransportebene T' kann während des Transports, wie im Ausführungsbeispiel gezeigt, im Wesentlichen senkrecht, prinzipiell jedoch auch quer oder horizontal ausgerichtet sein.

In einem weiteren Behandlungsschritt 108 (siehe Fig. 7) werden Teilbereiche der flächigen Oberflächen, die parallel zur Haupttransportrichtung T' und parallel zur Transportrichtung T angeordnet sind, behandelt. Eine Strahlturbine, Druckstrahldüse oder ein Schleuderrad 9 bringt ein Strahlmittel in einem Winkel α zwischen 10 ° und 20 ° auf die zu behandelnde Oberfläche auf. Die zur Transportebene parallele Komponente des Strahls S ist dabei in Richtung der Transportrichtung ausgerichtet. Die Oberfläche wird von der vorderen Kante weg bis zu einem Bereich etwa in der Mitte der zu behandelnden Oberfläche geschliffen bzw. poliert.

Der übrige Bereich der Oberfläche wird in einem darauf folgenden Behandlungsschritt 110 behandelt, wobei eine Strahlturbine, Druckstrahldüse oder ein Schleuderrad 111 Strahlgut wiederum in einem Winkel α zwischen 10 ° und 20 ° auf die Oberfläche aufbringt. Die Komponente des Strahls S des Strahlmittels parallel zur Transportrichtung ist jedoch entgegenge-setzt zur Transportrichtung ausgerichtet.

Die Anlage kann, insbesondere die Prozessstationen 108 und 110 betreffend, beidseitig symmetrisch zur Transportrichtung T mit Strahlvorrichtungen ausgestattet sein, so dass beide Oberflächen des Bauteils 2 mit hoher Qualität behandelt werden können. Die Prozessstationen 108 und 110 können auch in eine einzige Prozessstation integriert sein.

Durch die erfindungsgemäße Anordnung der Strahlvorrichtungen 9 und 11 mit Strahlrichtung S in Richtung bzw. entgegengesetzt zur Transportrichtung T wird verhindert, dass bei der Behandlung der flächigen Oberflächen Strahlmittel mit von der Einstrahlungsrichtung α stark abweichenden Winkeln auf eine der zu behandelnden Oberflächen bzw. Kanten auftrifft und diese aufraut.

Die Figur 9 zeigt ein Anlagenkonzept 112, bei dem verhindert wird, dass Strahlmittel aus der Strahlanlage 113 aus dem System 112 austreten.

Das Anlagenkonzept 112 weist eine Einlaufschleuse 114, eine Strahlanlage 113, in der die Behandlung von auf Lasttraversen angeordneten Bauteilen 200 stattfindet, und eine Auslaufschleuse 115 auf.

Die Einlaufschleuse 114 und die Auslaufschleuse 115 sind im Wesentlichen gleichartig ausgebildet. Sie weisen jeweils ein Eingangsblockierelement 116 und ein Ausgangsblockierelement 117 auf, die wahlweise geöffnet oder verschlossen werden können. Die Elemente 116 und 117 können beispielsweise als Gummischürzen oder -lamellen ausgebildet sein, die die Energie des Strahlguts absorbieren und ein Durchdringen des Strahlguts bei verschlossenem Element verhindern.

Die Elemente 116 und 117 können synchron geöffnet und verschlossen werden, so dass stets wenigstens eines der Elemente 116 oder 117 verschlossen ist. Auf diese Weise kann - angelehnt einem Schleusenkonzept - ein Bauteil 200 bei geöffnetem Eingangsblockierelement 116 und verschlossenem Ausgangsblockierelement 117 in die Einlaufschleuse 114 oder die Auslaufschleuse 115 zwischen die Blockierelemente 116 und 117 transportiert werden. Anschließend werden beide Blockierelemente 116 und 117 verschlossen. Daraufhin wird das Ausgangsblockierelement 117 bei geschlossenem Eingangsblockierelement 116 geöffnet, so dass das Bauteil 200 aus der Eingangsschleuse 114 bzw. der Auslaufschleuse 115 heraus transportiert werden kann.

Das aus der Strahlanlage 113 austretende Strahlgut trifft somit stets auf wenigstens ein geschlossenes Blockierelement 116 und/oder 117 und kann die Anlage nicht verlassen.

Bei dem Ausführungsbeispiel der Figur 9 sind die Ausgangsblockierelemente 117 und Eingangsblockierelemente 116 an einem umlaufenden Endlosband angeordnet, so dass sie im richtigen Takt mit der Bewegungsgeschwindigkeit des zu bearbeitenden Bauteils 200 die entsprechenden Schließ- und Öffnungsvorgänge vornehmen. Weiterhin zeigt das Ausführungsbeispiel der Figur 9, dass für jede Eingangs- und Ausgangsschleuse jeweils zwei Eingangsblockierelemente 116 und Ausgangsblockierelemente 117 vorgesehen sind, die sich in Art von Klappelementen, vergleichbar den Türen einer Doppeltür, ergänzen. Selbstverständlich sind auch andere Öffnungs- und Schließelemente denkbar.

Die Figur 10 zeigt einen Quader mit einer Hauptfläche F1 und den Stirnflächen F2 und F3. Mit Bezug auf diese Flächen F1 bis F3 sind die Strahlen 300 bis 305 gezeigt, die die jeweiligen Flächen bearbeiten. Die Fläche F1 wird hierbei durch die Strahlen 300 und 301 bearbeitet, die parallel zu den Längskanten zwischen den Flächen F1 und F2 bzw. der entsprechen-den Bodenfläche ausgebildet sind. Bzgl. dieser Kanten kann der Bearbeitungsstrahl 300 als auch der Bearbeitungsstrahl 301 die Fläche F1 bis an den Randbereich bearbeiten, da über die Kante hinaustretende Strahlmittel nicht auf die senkrecht zur Fläche F1 angeordnete Fläche F2 bzw. der auf der anderen Seite entsprechend gegenüberliegenden Bodenfläche treffen.

Anders verhält es sich jedoch bzgl. der quer zur Strahlrichtung 300 bzw. 301 angeordneten Kante zwischen den Flächen F1 und F3 bzw. der korrespondierenden Kante auf der gegenüberliegenden Seite. Dort ist der Strahl 300 bzgl. der Kante zwischen den Flächen F1 und F3 unkritisch, da die Fläche F3 im Abschattungsbereich liegt. Für die der Fläche F3 gegenüberliegenden Fläche gilt das Gleiche für den Strahl 301. Allerdings ist bei dieser Kante der Strahl 300 kritisch, da überschüssige, die Fläche F1 nicht treffende Strahlpartikel unter zu großem Winkel auf die benachbarte Fläche auftreffen würden und dort eine Beschädigung hervorrufen könnten. Lediglich für den Fall, dass eine Verdichtung der entsprechenden Stirnfläche geplant ist, kann ein entsprechendes Auftreffen der Strahlpartikel mit großem Auftreffwinkel vorgesehen werden.

Entsprechend ist gemäß der gestrichelt dargestellten Linie 306 das Auftreffgebiet für den Strahl 300 beabstandet von der entsprechenden Kante bzw. gemäß der gestrichelten Linie 307 für den Strahl 301 beabstandet von der Kante zwischen F1 und F3. Gleiches gilt für die Strahlen 302 und 303 bzw. 304 und 305 und dort dargestellten gestrichelten Linien, die das Ende des Auftreffbereichs markieren. Bzgl. der Strahlen 300 bis 303 können bei einer Transportrichtung gemäß dem Pfeil T die Strahlanordnungen stationär eingestellt werden, da durch das auf die Bewegung des Bauteils abgestimmte Beginnen und Beenden des Bestrahlens der Strahlungsbereich definiert werden kann. Anders verhält es sich bei den Strahlungsanordnungen für die Strahlen 304 und 305, bei denen die Strahlanordnungen entsprechend bewegt werden müssen oder der Strahl an sich einen großen Bereich abdeckt. Entsprechend können auch die für die Strahlen 304 und 305 verantwortlichen Strahlanordnungen so hergerichtet sein, dass sie über eine bestimmte Zeit mit dem Bauteil 200 in Transportrichtung T mitbewegt werden, um eine ausreichend lange Bestrahlung zu gewährleisten.

Die vorliegende Erfindung ist anhand der gezeigten Ausführungsbeispiele detailliert be-schrieben worden.

Der Schutzumfang der Erfindung wird durch die folgenden Ansprüche festgelegt.

## Patentansprüche

1. Verfahren zur Bearbeitung von Bauteilen (1) aus Holzwerkstoffen, insbesondere MDF (medium density fibre)-Elementen zur Erzielung einer geschliffenen oder polierten Oberfläche, wobei Strahlmittel zumindest in zwei Strahlen (9) unter flachem Auftreffwinkel auf die Oberfläche gerichtet werden,
**dadurch gekennzeichnet, dass**
die zu bearbeitende Oberfläche den zwei Strahlmittelstrahlen ausgesetzt wird, wobei die Hauptstrahlrichtungen der Strahlmittelstrahlen den gleichen oder ähnlichen betragsmäßigen Auftreffwinkel α zur zu bearbeitenden Oberfläche aufweisen, aber entgegengesetzte Einstrahlrichtungen, wobei die zwei Strahlmittelstrahlen von zwei gegenüberliegenden Strahlanlagen (3) ausgestrahlt werden, die ihren Strahlmittelstrahl jeweils aufeinander zu gerichtet auf die zu bearbeitende Oberfläche richten, wobei die entgegengesetzten Einstrahlrichtungen so gewählt sind, dass bei einer quer zur Strahlrichtung verlaufenden Kante, an der eine zur bearbeitenden Oberfläche benachbarte Oberfläche angrenzt, diese einem der Strahlmittelstrahlen zugewandt und von dem anderen Strahlmittelstrahl abgewandt ist und in seinem Strahlschatten liegt.

2. Verfahren nach Anspruch 1,
**dadurch gekennzeichnet, dass**
der Auftreffwinkel α zwischen Hauptstrahlrichtung und zu behandelnder Oberfläche höchstens 60° oder um 45°, vorzugsweise höchstens 20°, insbesondere höchstens 10° beträgt und/oder der Strahlmittelstrahl so auf die zu bearbeitende Oberfläche gerichtet wird, dass die an die Oberfläche im Bereich einer Kante angrenzenden Flächen nicht durch den Strahlmittelstrahl getroffen werden.

3. Verfahren nach Anspruch 2,
**dadurch gekennzeichnet, dass**
der Strahlmittelstrahl beabstandet von der Kante der zu bearbeitenden Oberfläche auf diese gerichtet wird, bei der die zur bearbeitenden Oberfläche benachbarte Fläche zu der Hauptstrahlrichtung einen größeren Winkel einnimmt als der Hauptstrahl zur zu bearbeitenden Oberfläche.

4. Verfahren nach einem der vorhergehenden Ansprüche,
**dadurch gekennzeichnet, dass**
mehrere Paare von Strahlmittelstrahlen mit entgegen gesetzten Einstrahlrichtungen eingesetzt werden.

5. Verfahren nach einem der vorhergehenden Ansprüche,
**dadurch gekennzeichnet, dass**
bei einem quaderförmigen oder quaderähnlichen Bauteil für jede zu bearbeitende Oberfläche mindestens zwei Strahlmittelstrahlen vorgesehen sind, die parallel zu einer Längskante und quer zu einer zu der Längskante quer verlaufenden Kante ausgerichtet sind, wobei jeder Strahlmittelstrahl beabstandet zu der quer verlaufenden Kante, die der Strahlmittelquelle näher liegt, auf die zu bearbeitende Oberfläche trifft und die anderen Kanten überstreicht, so dass durch beide Strahlmittelstrahlen die gesamte zu bearbeitende Oberfläche überdeckt wird und/oder bei einem beliebig geformten Bauteil die Vorgehensweise entsprechend dem Kanten- und Flächenverlauf angepasst wird.

6. Verfahren nach einem der vorhergehenden Ansprüche,
**dadurch gekennzeichnet, dass**
die Strahlmittel Körner oder Kügelchen aus organische oder anorganischen Materialien, Naturprodukten, Nussschalen, Walnussschalen, Kunststoff, Glas, Metall, Metalllegierungen, Stahl, Aluminium, Sand, Kies, Keramik, Oxiden, Nitriden, Karbiden, Diamant oder diamantähnlichen Werkstoffen, Quarz, Korund, Siliziumkarbid, Bornitrid, Trockeneis, Schiefer, Schlämmkreide, Zinnasche, Ceroxid oder Kombinationen davon umfassen und/oder die Strahlmittel flexible Trägerelemente mit einem oder mehreren auf ihnen angeordnete Körner oder Kügelchen aus Kunststoff, Glas, Metall, Sand, Kies, Keramik, Oxiden, Nitriden, Karbiden, Diamant oder diamantähnlichen Werkstoffen, Quarz, Korund, Siliziumkarbid, Bornitrid, Trockeneis, Schiefer, Schlämmkreide, Zinnasche, Ceroxid oder Kombinationen davon umfassen, vorzugsweise Stoff-, Filz- oder Gummistreifen, die mit einer die Körner oder Kügelchen enthaltenden Paste oder Flüssigkeit getränkt sind.

7. Verfahren nach einem der vorhergehenden Ansprüche,
**dadurch gekennzeichnet, dass**
der Strahl (9) Pressluft, Flüssigkeiten, insbesondere Wasser oder pastöse Stoffe umfasst und/oder der Strahl durch Schleuderrad-, Druckluft-, Strahlturbinen und/oder Injektor-Strahlanlagen (3, 12) erzeugt wird.

8. Verfahren nach einem der vorhergehenden Ansprüche,
**dadurch gekennzeichnet, dass**
die Strahlgeschwindigkeit 3 m/s bis 90 m/s, insbesondere 4 m/s bis 24 m/s, vorzugsweise 5 m/s bis 15 m/s, insbesondere um 10 m/s beträgt und/oder der Strahl (9) über die zu bearbeitende Oberfläche bewegt wird oder umgekehrt, insbesondere das zu bearbeitende Bauteil kontinuierlich bewegt wird.

9. Verfahren nach einem der vorhergehenden Ansprüche,
**dadurch gekennzeichnet, dass**
das Verfahren einen oder mehrere der folgenden Schritte umfasst:
a) Behandlung der in eine Transportrichtung ausgerichteten Fläche mit einem ersten Strahl;
b) Behandlung der entgegengesetzt einer Transportrichtung ausgerichteten Fläche mit einem zweiten Strahl;
c) Behandlung der parallel zur Transportrichtung und senkrecht zu einer Haupttransportebene ausgerichteten Flächen des Bauteils mit einem dritten Strahl und einem vierten Strahl;
d) Behandlung der parallel zur Transportrichtung und parallel zur Haupttransportebene ausgerichteten Oberfläche(n) des Bauteils zwischen der Vorderkante der Oberfläche(n) bis zu einem Bereich auf der/den Oberfläche(n), der beabstandet von der Hinterkante der Oberfläche angeordnet ist, wobei die Strahlrichtung für diesen Behandlungsschritt in der Transportrichtung ausgerichtet ist; und
e) Behandlung der parallel zur Transportrichtung und parallel zur Haupttransportebene ausgerichteten Oberfläche(n) des Bauteils wenigstens zwischen dem von der Hinterkante beanstandeten Bereich und der Hinterkante der Oberfläche, wobei die Strahlrichtung für diesen Behandlungsschritt entgegengesetzt der Transportrichtung ausgerichtet ist.

10. Verfahren nach einem der vorhergehenden Ansprüche,
**dadurch gekennzeichnet, dass**
der Strahl über die Ränder des Bauteils geführt wird oder umgekehrt und/oder der Auftreffwinkel α während des Bestrahlens variiert wird.

11. Verfahren nach einem der vorhergehenden Ansprüche,
**dadurch gekennzeichnet, dass**
die Einstrahlrichtung β des Strahls um eine Drehachse quer, insbesondere senkrecht zur Strahlrichtung während des Bestrahlens variiert wird, wobei vorzugsweise abwechselnd entgegengesetzte Strahlrichtungen erzeugt werden und/oder das Strahlmittel derart zeitlich dosiert wird, dass nur ein Teil einer Oberfläche des Bauteils durch die Unterbrechung der Zufuhr von Strahlmittel zur Austrittsöffnung einer Strahlvorrichtung bearbeitet wird und/oder einer Strahlvorrichtung nur eine Menge an Strahlmittel zugeführt wird, die so begrenzt ist, dass mit einem Strahl nur ein Teil der zu behandelnden Oberfläche behandelt wird.

12. Verfahren nach einem der vorhergehenden Ansprüche,
**dadurch gekennzeichnet, dass**
das Bestrahlen als Schleifschritt zur Vorbereitung eines Beschichtungsschrittes, insbeson-dere des Lackierens, vorzugsweise Pulverlackierens eines Holzbauteils, insbesondere MDF-Bauteils durchgeführt wird und/oder vor dem Schleifschritt mittels Bestrahlen eine Versiegelung mittels eines Primers, insbesondere wasser- oder lösemittelbasierten Lacks erfolgt und/oder zwischen zwei Schleifschritten mittels Bestrahlen eine Versiegelung mittels eines Primers, insbesondere wasser- oder lösemittelbasierten Lacks erfolgt und/oder das Bestrahlen als Polierschritt nach einem Beschichtungsschritt, insbesondere Lackieren, vorzugsweise Pulverlackieren eines Holzbauteils, insbesondere MDF-Bauteils durchgeführt wird und/oder das Bestrahlen als Zwischenschliffschritt vor dem Polieren eines beschichteten oder lackierten Holzbauteils, insbesondere MDF-Bauteils durchgeführt wird.

13. Vorrichtung zum Bearbeiten von Bauteilen (1), vorzugsweise aus Holzwerkstoffen, insbesondere MDF (medium density fibre)-Elementen zur Erzielung einer geschliffenen oder polierten Oberfläche, insbesondere nach dem Verfahren nach einem der Ansprüche 1 bis 12,
**dadurch gekennzeichnet, dass**
mindestens eine Halteeinrichtung (2) und zumindest zwei gegenüberliegenden Strahlanlagen (3,12) vorgesehen sind, die so zueinander angeordnet sind, dass Strahlmittel in zwei Strahlen (9) unter flachem Auftreffwinkel auf die zu bearbeitende Oberfläche gerichtet werden können, wobei die Strahlanlagen so ausgebildet ist, dass die zwei Strahlmittelstrahlen auf die zu bearbeitende Oberfläche gerichtet werden können, deren Hauptstrahlrichtungen den gleichen oder ähnlichen betragsmäßigen Auftreffwinkel α zur zu bearbeitenden Oberfläche aufweisen, aber entgegengesetzte Einstrahlrichtungen und wobei die Strahlanlagen ihren Strahlmittelstrahl jeweils aufeinander zu gerichtet auf die zu bearbeitende Oberfläche richten, wobei die entgegengesetzten Einstrahlrichtungen so gewählt sind, dass bei einer quer zur Strahlrichtung verlaufenden Kante, an der eine zur bearbeitenden Oberfläche benachbarte Oberfläche angrenzt, diese einem der Strahlmittelstrahlen zugewandt und von dem anderen Strahlmittelstrahl abgewandt ist und in seinem Strahlschatten liegt.

14. Vorrichtung nach Anspruch 13,
**dadurch gekennzeichnet, dass**
Schleuderrad-, Druckluft-, Strahlturbinen und/oder Injektor-Strahlanlagen vorgesehen sind und/oder wenigstens eine Einlaufschleuse und/oder eine Auslaufschleuse für die Strahlanlage vorgesehen ist und/oder die Einlaufschleuse und/oder die Auslaufschleuse wenigstens zwei zu öffnende und zu verschließende Blockierelemente aufweist, die vorzugsweise synchron derart betätigbar sind, dass während des Betriebs der Strablanlage stets wenigstens eines der Blockierelemente verschlossen ist.

## Claims

1. Method for processing parts (1) made from timber-derived materials, especially MDF (medium density fibre) elements for achieving a sanded or polished surface, wherein blasting media are directed in at least two jets (9) onto the surface at a shallow impact angle,
**characterised by the fact that**
the surface to be processed is exposed to the two jets of blasting medium, wherein the principal blast directions of the jets of blasting medium have the same or similar impact angle *α* with the surface to be treated, but opposing blast directions, wherein the two jets of blasting medium are emitted from two opposed blasting installations (3), each directing its jet of blasting medium towards the other onto the surface to be processed, wherein the opposing blast directions are chosen such that, where there is an edge running transversely to the blast direction, said edge being bordered by a surface to be processed, said transverse edge faces towards one of the jets of blasting medium and faces away from the other jet of blasting medium and is in its blasting shadow.

2. Method in accordance with claim 1,
**characterised by the fact that**
the impact angle *α* between the principal blast direction and the surface to be treated is at most 60 degrees or about 45 degrees, preferably at most 20 degrees, especially at most 10 degrees and/or the jet of blasting medium is directed onto the surface to be processed such that those areas bordering the surface in the region of an edge are not struck by the jet of blasting medium.

3. Method in accordance with claim 2,
**characterised by the fact that**
the jet of blasting medium is directed at a distance from the edge of the surface to be processed onto the latter, with the area bordering the surface to be processed assuming a larger angle to the principal blast direction than the principal jet to the surface to be processed.

4. Method in accordance with any of the previous claims,
**characterised by the fact that** several pairs of jets of blasting medium with opposing blast directions are used.

5. Method in accordance with any of the previous claims,
**characterised by the fact that**
in the case of a square-shaped or square-like part, provision is made for at least two jets of blasting medium for each surface to be treated, said jets being aligned parallel with a longitudinal edge and transverse to an edge which is transverse to the longitudinal edge, wherein each jet of blasting medium spaced at a distance from that transverse edge which is closer to the blasting source strikes the surface to be processed and sweeps over the other edges, such that both jets of blasting medium cover the entire surface to be processed and/or, in the event of an arbitrarily shaped part, the procedure is adjusted in accordance with the edges and surface contours.

6. Method in accordance with any of the previous claims,
**characterised by the fact that**
the blasting media comprise grains or beads of organic or inorganic materials, natural products, nut shells, walnut shells, plastic, glass, metal, metal alloys, steel, aluminium, sand, gravel, ceramics, oxides, nitrides, carbides, diamond or diamond-like materials, quartz, corundum, silicon carbide, boron nitride, dry ice, slate, whiting, stannic oxide, cerium oxide, or combinations thereof and/or the blasting media comprise flexible carrier elements having arranged thereon one or more grains or beads of plastic, glass, metal, sand, gravel, ceramic, oxides, nitrides, carbides, diamond or diamond-like materials, quartz, corundum, silicon carbide, boron nitride, dry ice, slate, whiting, stannic oxide, cerium oxide, or combinations thereof, preferably cloth, felt or rubber strips, which are impregnated with a paste or pellets or liquid containing the grains or beads.

7. Method in accordance with any of the previous claims,
**characterised by the fact that**
the jet (9) comprises compressed air, liquids, especially water or paste-like substances and/or the jet is generated by blasting wheel, compressed air, blasting turbine and/or injector blasting systems (3, 12).

8. Method in accordance with any of the previous claims,
**characterised by the fact that**
the blasting rate is 3 m/s to 90 m/s, especially 4 m/s to 24 m/s, preferably 5 m/s to 15 m/s, especially about 10 m/s and/or the jet (9) is moved over the surface to be processed or vice versa, and in particular the part to be processed is moved continuously.

9. Method in accordance with any of the previous claims,
**characterised by the fact that**
the method comprises one or more of the following steps:
a) Treating the area aligned in a transport direction by a first jet;
b) Treating the area aligned opposite a transport direction by a second jet;
c) Treating areas of the part aligned parallel with the transport direction and perpendicularly to a principal transport plane by a third jet and a fourth jet;
d) Treating surface(s) of the part aligned parallel with the transport direction and parallel with the principal transport plane between the front edge of the surface(s) to a region on the surface(s) which is arranged at a distance from the rear edge of the surface, wherein the blasting direction for this treatment step is aligned with the transport direction; and
e) Treating surface(s) of the part aligned parallel with the transport direction and parallel with the principal transport plane at least between the region spaced at a distance from the rear edge and the rear edge of the surface, wherein the blasting direction for this treatment step is aligned opposite to the transport direction.

10. Method in accordance with any of the previous claims,
**characterised by the fact that**
the jet is directed over the edges of the part or vice versa, and/or the impact angle *α* is varied during blasting.

11. Method in accordance with any of the previous claims,
**characterised by the fact that**
the blast direction ß of the jet is varied transversely about an axis of rotation, especially perpendicularly to the blast direction during blasting, wherein preferably opposing blast directions are generated alternatingly and/or the blasting medium is temporally metered such that only a section of a surface of the part is processed due to the interruption of the feed of blasting medium to the outlet of a blasting apparatus and/or blasting medium is supplied to a blasting apparatus only in an amount that is limited in such a way that, with one jet, only a part of the surface to be treated is treated.

12. Method in accordance with any of the previous claims,
**characterised by the fact that**
the blasting is performed as a sanding step in preparation for a coating step, especially painting, especially powder coating of a timber-derived part, especially an MDF part and/or, before the sanding step is effected by means of blasting, sealing is performed by means of a primer, especially a water-borne or solvent-borne paint and/or, between two grinding steps effected by means of blasting, sealing is performed by means of a primer, especially water-borne or solvent-borne paint and/or the blasting is performed as a polishing step after a coating step, especially painting, preferably powder coating of a timber-derived part, especially an MDF part, and/or blasting is performed as an intermediate sanding step prior to polishing of a coated or painted timber-derived part, especially an MDF part.

13. Device for processing parts (1), preferably made of timber-derived materials, particularly of MDF (medium density fibre) elements for achieving a sanded or polished surface, especially by the method in accordance with any of claims 1 to 12,
**characterised by the fact that**
at least one fixture (2) and at least two opposing blasting installations (3, 12) are provided, which are arranged relative to one another such that blasting media can be directed in two jets (9) onto the surface to be processed at a flat impact angle, wherein the blasting installations are configured such that the two jets of blasting medium can be directed onto that surface to be processed whose principal blast directions have the same or similar incident angle *α* with the surface to be processed but opposing blast directions and wherein the opposing blasting installations direct their jet of blasting media onto the surface to be treated, wherein the opposing blast directions are chosen such that, where there is an edge running transversely to the blast direction, said edge being bordered by a surface to be processed, said transverse edge faces towards one of the jets of blasting medium and faces away from the other jet of blasting medium and is in its blasting shadow.

14. Device in accordance with claim 13,
**characterised by the fact that**
blasting wheel, compressed air, blasting turbines and/or injector blasting installations are provided, and/or at least one inlet lock and/or an outlet lock is provided for the blasting installation and/or the inlet lock and/or the outlet lock have at least two opening and closing blocking elements, which preferably can be actuated synchronously, such that at least one of the blocking elements is always closed during operation of the blasting installation.

## Revendications

1. Procédé pour le traitement d'éléments de construction (1) en matériaux à base de bois, en particulier d'éléments en MDF (medium density fibre), pour obtenir une surface poncée ou polie, cependant que des agents de grenaillage sont dirigés sur la surface au moins en deux jets (9) avec un angle d'incidence plat,
**caractérisé en ce**
**que** la surface à traiter est exposée aux deux jets d'agent de grenaillage, cependant que les directions du jet principal des jets d'agent de grenaillage présentent le même ou un angle d'incidence α de valeur similaire avec la surface à traiter mais des directions d'impact de jet opposées, cependant que les deux jets d'agent de grenaillage sont émis par des grenailleuses (3) opposées qui dirigent leur jet d'agent de grenaillage sur la surface à traiter respectivement l'un sur l'autre, cependant que les directions d'impact de jet opposées sont choisies telles que, pour une arête transversale par rapport à la direction du jet à laquelle une surface voisine de la surface à traiter est adjacente, cette surface est tournée vers l'un des jets d'agent de grenaillage et est détournée de l'autre jet d'agent de grenaillage et se situe dans l'ombre de son jet.

2. Procédé selon la revendication 1, **caractérisé en ce que** l'angle d'incidence α entre la direction du jet principal et la surface à traiter est au maximum de 60° ou autour de 45°, de préférence au maximum de 20°, en particulier au maximum de 10° et/ou le jet d'agent de grenaillage est orienté sur la surface à traiter de manière telle que les surfaces adjacentes à la surface dans la zone d'une arête ne sont pas touchées par le jet d'agent de grenaillage.

3. Procédé selon la revendication 2, **caractérisé en ce que** le jet d'agent de grenaillage est orienté sur la surface à traiter en étant espacé de l'arête de celle-ci, la surface voisine de la surface à traiter ayant un plus grand angle avec la direction du jet principal que le jet principal par rapport à la surface à traiter.

4. Procédé selon l'une des revendications précédentes, **caractérisé en ce que** plusieurs paires de jets d'agent de grenaillage avec des directions d'impact de jet opposées sont mises en oeuvre.

5. Procédé selon l'une des revendications précédentes, **caractérisé en ce que**, pour un élément de construction en forme de parallélépipède ou semblable à un parallélépipède, il est prévu, pour chaque surface à traiter, deux jets d'agent de grenaillage qui sont orientés parallèlement à une arête longitudinale et transversalement par rapport à une arête transversale par rapport à l'arête longitudinale, cependant que chaque jet d'agent de grenaillage touche la surface à traiter en étant espacé de l'arête transversale qui est plus proche de la source d'agent de grenaillage et balaye les autres arêtes si bien que l'ensemble de la surface à traiter est recouvert par les deux jets d'agent de grenaillage et/ou que, pour un élément de construction formé de manière quelconque, la manière de procéder est adaptée à l'allure des arêtes et des surfaces.

6. Procédé selon l'une des revendications précédentes, **caractérisé en ce que** les agents de grenaillage comprennent des grains ou des petites billes de matières organiques ou anorganiques, des produits naturels, des coques de noix, des coquilles de noix, du plastique, du verre, du métal, des alliages de métal, de l'acier, de l'aluminium, du sable, du gravier, de la céramique, des oxydes, des nitrures, des carbures, du diamant ou des matériaux similaires au diamant, du quartz, du corindon, du carbure de silicium, du nitrure de bore, de la glace sèche, de l'ardoise, de la craie lavée, de l'oxyde stannique, de l'oxyde de cérium ou des combinaisons de ceux-ci et/ou que les agents de grenaillage comportent des éléments de support flexibles avec un ou plusieurs grains ou petites billes placées dessus en plastique, en verre, en métal, en sable, en gravier, en céramique, en oxydes, en nitrures, en carbures, en diamant ou en matériaux similaires au diamant, en quartz, en corindon, en carbure de silicium, en nitrure de bore, en glace sèche, en ardoise, en craie lavée, en oxyde stannique, en oxyde de cérium ou en combinaisons de ceux-ci, de préférence en bandes de tissu, de feutre ou de caoutchouc qui sont imbibées d'une pâte ou d'un liquide qui contient les grains ou petites billes.

7. Procédé selon l'une des revendications précédentes, **caractérisé en ce que** le jet (9) comprend de l'air comprimé, des liquides, en particulier de l'eau ou des matières pâteuses et/ou le jet est produit par des grenailleuses à turbine, à air comprimé, à turboréacteurs et/ou à injecteur (3, 12).

8. Procédé selon l'une des revendications précédentes, **caractérisé en ce que** la vitesse du jet est de 3 m/s à 90 m/s, en particulier de 4 m/s à 24 m/s, de préférence de 5 m/s à 15 m/s, en particulier autour de 10 m/s et/ou le jet (9) est déplacé sur la surface à traiter ou inversement, en particulier que l'élément à traiter est déplacé en continu.

9. Procédé selon l'une des revendications précédentes, **caractérisé en ce que** le procédé comprend une ou plusieurs des étapes suivantes :
a) traitement de la surface orientée dans un sens de transport avec un premier jet ;
b) traitement de la surface orientée dans le sens opposé à un sens de transport avec un second jet ;
c) traitement des surfaces de l'élément de construction orientées parallèlement au sens de transport et perpendiculairement par rapport à un plan de transport principal avec un troisième jet un quatrième jet ;
d) traitement de la /des surface(s) de l'élément de construction orientées parallèlement au sens de transport et parallèlement au plan de transport principal entre l'arête avant de la/des surface(s) jusqu'à une zone sur la/les surface(s) qui est placée espacée de l'arête arrière de la surface, cependant que la direction du jet est orientée pour cette étape de traitement dans le sens du transport et
e) traitement de la /des surface(s) de l'élément de construction orientées parallèlement au sens de transport et parallèlement au plan de transport principal au moins entre la zone espacée de l'arête arrière et l'arête arrière de la surface, cependant que la direction du jet est orientée pour cette étape de traitement dans le sens opposé au sens de transport.

10. Procédé selon l'une des revendications précédentes, **caractérisé en ce que** le jet est guidé au-dessus des bords de l'élément de construction ou inversement et/ou l'angle d'incidence α varie pendant l'application du jet.

11. Procédé selon l'une des revendications précédentes, **caractérisé en ce que** la direction d'impact du jet β du jet varie pendant l'application du jet autour d'un axe de rotation, en particulier perpendiculairement à la direction du jet, cependant que de préférence des directions de jet opposées en alternance sont produites et/ou l'agent de grenaillage est dosé dans le temps de telle manière que seulement une partie de la surface de l'élément de construction est traitée par l'interruption de l'amenée d'agent de grenaillage vers l'ouverture de sortie d'un dispositif de grenaillage et/ou seule une quantité d'agent de grenaillage qui est limitée est amenée à un dispositif de grenaillage de telle manière que seulement une partie de la surface à traiter est traitée avec un jet.

12. Procédé selon l'une des revendications précédentes, **caractérisé en ce que** l'application du jet est exécutée comme étape du ponçage pour préparer une étape d'enduction, en particulier de laquage, de préférence un laquage par poudrage d'un élément de construction en bois, en particulier d'un élément en MDF et/ou qu'une vitrification au moyen d'un primer, en particulier d'une laque à base d'eau ou de solvant, est effectuée avant l'étape de ponçage par application du jet et/ou une vitrification au moyen d'un primer, en particulier d'une laque à base d'eau ou de solvant, est effectuée entre deux étapes de ponçage par application du jet et/ou l'application du jet est exécutée comme étape du ponçage après une étape d'enduction, en particulier un laquage, de préférence un laquage par poudrage d'un élément de construction en bois, en particulier d'un élément en MDF et/ou l'application du jet est exécutée comme étape de ponçage intermédiaire avant le polissage d'un élément de construction enduit ou laqué, en particulier d'un élément en MDF.

13. Dispositif pour traiter des éléments de construction, de préférence des matériaux à base de bois, en particulier en MDF (medium density fibre) pour obtenir une surface poncée ou polie, en particulier selon le procédé selon l'une des revendications 1 à 12, **caractérisé en ce qu'**au moins un dispositif de support (2) et au moins deux grenailleuses (3, 12) sont prévues qui sont placées l'une par rapport à l'autre de telle manière que des agents de grenaillage peuvent être dirigés en deux jets (9) avec un angle d'incidence plat sur la surface à traiter, cependant que les grenailleuses sont configurées telles que les deux jets d'agent de grenaillage peuvent être dirigés sur la surface à traiter dont les directions du jet principal des jets d'agent de grenaillage présentent le même ou un angle d'incidence α de valeur similaire avec la surface à traiter mais des directions d'impact de jet opposées et cependant que les grenailleuses dirigent leur jet d'agent de grenaillage sur la surface à traiter respectivement l'un sur l'autre, cependant que les directions d'impact de jet opposées sont choisies telles que, pour une arête transversale par rapport à la direction du jet à laquelle une surface voisine de la surface à traiter est adjacente, cette surface est tournée vers l'un des jets d'agent de grenaillage et est détournée de l'autre jet d'agent de grenaillage et se situe dans l'ombre de son jet.

14. Dispositif selon la revendication 13, **caractérisé en ce que** des grenailleuses à turbine, à air comprimé, à turboréacteurs et/ou à injecteur sont prévues et/ou au moins un sas d'entrée et/ou un sas de sortie est prévu pour la grenailleuse et/ou le sas d'entrée et/ou le sas d'entrée présente au moins deux éléments de blocage à ouvrir et à fermer qui peuvent être actionnés de préférence de manière synchrone de telle manière qu'au moins l'un des éléments de blocage est fermé pendant le fonctionnement de la grenailleuse.
